# EUROPÄISCHE PATENTSCHRIFT

(11) **EP 1 236 857 B1**
(45) Veröffentlichungstag und Bekanntmachung des Hinweises auf die Patenterteilung: **07.04.2004**
(21) Anmeldenummer: 01116885.3
(22) Anmeldetag: 11.07.2001
(51) Int. Cl.: E06B 3/30

(54) **Verfahren zur Herstellung von Rahmen für Fenster und/oder Türen und ein Abdeckprofilabschitt der zum Einsatz bei diesem Verfahren kommt**
Method for the fabrication of frames for windows and/or doors and a covering profile which is employed in this method
Procédé pour la fabrication des châssis pour fenêtres et/ou portes et un profil de couverture pour ledit procédé

(30) Priorität: 15.02.2001 DE 10107003; 27.04.2001 DE 10120876
(43) Veröffentlichungstag der Anmeldung: 04.09.2002
(73) Patentinhaber: ALCO-Systeme GmbH, D-48163 Münster (DE)
(72) Erfinder: Bisping, Franz, 48163 Münster (DE)
(74) Vertreter: Habbel, Hans-Georg, Dipl.-Ing.

(56) Entgegenhaltungen:
- DE-A- 19 904 963
- DE-C- 10 037 667
- US-A- 5 651 222

## Beschreibung

Die Erfindung bezieht sich auf ein Verfahren zur Herstellung von Rahmen für Fenster und/oder Türen gemäß dem Oberbegriff des Patentanspruches 1 und auf einen Abdeckprofilabschnitt, der zum Einsatz bei diesem Verfahren kommt.

Im Stand der Technik ist eine Metallverkleidung bekannt, bei der die Verbindung der Profile im Eckbereich durch eine Verschweißung erfolgt, um die erforderliche Festigkeit im Eckbereich zu erreichen, wobei die Eckverbindung auf Gehrung geschnitten werden musste.

Aus der DE 35 04 880 C2 ist eine Metallverkleidung für Rahmen von Fenster und Türen bekannt, bei der das Verkleidungsprofil in besonderer Weise zur Aufnahme eines laschenförmigen Verbindungsstückes ausgerüstet ist. Das Verbindungsstück ist im Zusammenwirken mit dem Verkleidungsprofil so ausgebildet, dass durch seine Festlegung innerhalb des Verkleidungsprofiles gleichzeitig ein sicheres Festziehen der beiden Profilelemente aufeinanderzu erfolgt.

Als Metallverkleidung kamen Aluminium-Strangpreßprofile zur Anwendung, die eloxiert oder oberflächenbeschichtet waren.

In der DE 100 37 667 C1 wird ein Holz-Alu-Fenster mit einer außen auf einen Holzrahmen aufgebrachten Aluminiumschale vorgeschlagen, wobei die Aluminiumschale mit einem formstabilen Kunststoffschaum, vorzugsweise PU-Schaum, ausgeschäumt ist, dessen Innenfläche unmittelbar an der Holzrahmenaußenfläche anliegend befestigt ist. In dieser Literaturstelle wird in den Fig. 1 und 2 zum Stand der Technik eine Kombination von Holz und Aluminium vorgeschlagen, wobei einerseits auf dem Holzrahmen eine stranggepreßte Aluminiumschale aufgeclipst oder die stranggepreßte Aluminiumschale mit T-förmigen Haltern festgelegt wird.

Ein Verfahren zur Herstellung eines aus Holz bestehenden Fensterrahmens, der eine metallische Abdeckung aufweist, ist dieser Literaturstelle nicht zu entnehmen.

In vielen Einsatzfällen ist es aber nicht wünschenswert, insbesondere oberflächenbeschichtete Aluminiumprofile einzusetzen, sondern man möchte gerne auch andere Metallprofile zum Einsatz bringen, die ohne eine zusätzliche Oberflächenbearbeitung zum Einsatz kommen und beispielsweise wie Kupfer einer aus Witterungsgründen bedingten Verfärbung unterliegen oder wie Edelstahl, das keiner Veränderung der Oberfläche im Laufe der Jahre unterliegt, wobei bei diesen Metallen ein Befestigen aneinander durch Verschweißen nicht in Frage kommt, da hier Materialverfärbungen auftreten, die unerwünscht sind. Werden die bekannten Befestigungselemente gemäß der DE 35 04 9880 C2 eingesetzt, verlangen die Profile eine sehr große Materialstärke, die derartige Profile außerordentlich teuer macht und außerdem so schwer, dass dies sich nachteilig auf den Rahmen des Fensters oder der Tür auswirkt.

Bei dem bekannten Rahmen ist die Herstellung außerdem sehr aufwendig, wobei ein Fenster- oder Türrahmen zwei Aufgaben erfüllen muß. Einerseits muß der Rahmen eine ausreichende Tragfähigkeit schaffen, um als Befestigung und Halterung für die Beschläge und das aufzunehmende Glas zu dienen, weiterhin soll er einen Wärme- und Schallschutz gewährleisten und muß die erforderlichen statischen Bedingungen erfüllen.

Die im Stand der Technik bekannten metallischen Verkleidungen haben die Aufgabe als Wetterschutz zu dienen und ästhetische Anforderungen zu erfüllen, d. h. ein Rahmen für eine Tür oder ein Fenster besteht einerseits aus einem Bauteil, das die erforderlichen statischen Bedingungen erfüllt, andererseits aus einer Außenschale, die dem Wetterschutz dient.

Der Erfindung liegt daher die Aufgabe zugrunde, ein Verfahren zur Herstellung eines Rahmen für Fenster oder Türen vorzuschlagen, wobei der Rahmen kostengünstig hergestellt werden kann, weitgehend vorfabrizierbar ist und der einen Wetterschutz aufweist, der sicher am Rahmen des Fensters oder der Tür gehaltert wird, wobei dieser Wetterschutz allen ästhetischen Anforderungen entsprechen kann.

ZurLösung dieser der Erfindung zugrundeliegenden Aufgabe wird ein Verfahren vorgeschlagen, wie ein derartiger Rahmen hergestellt werden kann.

Vorteilhafte Ausgestaltungen werden in den Unteransprüchen vorgeschlagen.

Mit anderen Worten ausgedrückt wird vorgeschlagen, dass ein sogenannter Funktionsrahmen aus Holz erstellt wird, der aus relativ kostengünstigem Holzmaterial hergestellt werden kann, der in der Fabrikationssstätte fertig vorbearbeitet werden kann, da die einzelnen Rahmenteile als Halbfabrikate hergestellt werden, also leicht maschinell zu handhaben sind, wobei der eigentliche Wetterschutz, nämlich ein Abdeckprofil, das vorzugsweise aus Metall hergestellt wird, an dem aus Holz bestehenden Profil des Funktionsrahmenteiles aufgeschoben bzw. angesetzt werden kann. Hierbei übernimmt die Außenschale den Wetterschutz und schafft die erforderliche Ästhetik, während der Funktionsrahmen dazu dient, das Glas und die Beschläge aufzunehmen, gleichzeitig - da er aus Holz besteht - dem Wärmeschutz und dem Schallschutz dient, wobei dieser Funktionsrahmen die erforderliche Statik für das Fenster oder die Tür schafft.

Da dieser Holzrahmen ― selbst wenn er aus relativ billigem Holz hergestellt wird ― keine Wetterprobleme hat, da diese durch das Abdeckprofil vermieden werden, wird ein den weitesten Anforderungen in der Praxis entsprechender Rahmen für Fenster oder Türen geschaffen, der aus der Kombination Holz als Funktionsrahmen und der Wetterschutzteil aus einem anderen entsprechenden Werkstoff gefertigt ist.

Gemäß der Erfindung wird z. B. ein rollverformbarer Blechprofilabschnitt vorgeschlagen, der beispielsweise aus Aluminium, Zink, Kupfer oder Edelstahl besteht und der in Feinblech-Materialstärke zum Einsatz kommt und lediglich durch seine Formgestaltung am Rahmenprofilteil gehalten wird, wobei - wenn dieser Rahmenteil aus Holz besteht ― im Holz Aufnahmenuten vorgesehen sind, in die Enden von Befestigungsschenkel des Blechprofilabschnittes eingesetzt werden können oder es werden an dem aus Holz bestehenden Profilen aus Metall oder Kunststoff bestehende Halterungsprofile eingesetzt, die die entsprechenden Aufnahmenuten aufweisen oder in Verbindung mit dem Profil derartige Aufnahmenuten ausbilden.

Der eigentliche Blechprofilabschnitt ist im wesentlichen C-förmig ausgebildet und weist einen Sichtschenkel, zwei daran im wesentlichen rechtwinklig anschließende Randschenkel und zwei daran im wesentlichen rechtwinklig anschließende Befestigungsschenkel auf, wobei die Befestigungsschenkel im wesentlichen parallel zum Sichtschenkel verlaufen und an ihren Enden abgekantet sind, und zwar in einem stumpfen Winkel abgekantet oder abgebogen sind, so dass in den vorgesehenen Aufnahmenuten ein Verklemmen des Blechprofilabschnittes eintreten kann.

Diese abgekanteten Enden der Befestigungsschenkel sind wenigstens an einem Ende des Blechprofilabschnittes eine Gleitkante schaffend abgeschrägt, so dass beim Einschieben des Blechprofilabschnittes in die Aufnahmenuten nicht ein Einschneiden der Schenkel in das Material der Aufnahmenuten erfolgt, sondern ein Einpressen rechtwinklig zu einer Wandung der Aufnahmenut. Hierdurch wird verhindert, dass beim Einschieben des Blechprofilabschnittes die vordere Kante der Enden der Befestigungsschenkel in das Material der Aufnahmenuten einschneiden und Material vor sich herschieben. Im Eckbereich der Rahmen stoßen die Abdeckprofilabschnitte stumpf aufeinander und die sich hier ausbildenden, offenen Fugen, die in Abhängigkeit der einwirkenden Temperatur größer oder kleiner sein können, stören nicht, sondern das hier ggf. eintretende Wasser wird durch die Regenwasser-Ableitrinne im Fenster nach außen abgeführt.

Zusätzlich kann ein Kleber oder ein Versiegelungsmittel eingesetzt werden, um das Abdeckprofil wieder festzulegen und zusätzlich zu stabilisieren.

Zusammenfassend ist festzustellen, dass durch den erfindungsgemäßen Vorschlag die Möglichkeit geschaffen wird, z. B. aus unbehandelten natürlichen Metallen bestehende Abdeckprofilabschnitte, zum Verkleiden der Rahmen von Fenster und Türen einzusetzen, so dass hier für die Bau-herren eine große Variationsmöglichkeit in der Material- und Farbgestaltung der Rahmenverkleidungen geschaffen wird, was insbesondere bei großen Bürohäusern od. dgl. für die Architekten von besonderer Bedeutung ist.

Bei dem erfindungsgemäßen Verfahren werden die Rahmenteile, d. h. die Profile des Funktionsrahmens und die Außenschutzprofile als ein Rahmenteil als Halbfabrikat hergestellt, die entsprechend der gewünschten Länge geschnitten in der Produktionsstätte vollmaschinell trotz aller Kanten und Profilierungen fertig oberflächenbearbeitet werden können. Diese Halbfabrikate werden über Verbindungsmittel, beispielsweise Zapfenverbindungen bzw. Dübelverbindungen miteinander verbunden, so dass ein außerordentlich kostengünstiges Verfahren zur Herstellung des Fenster- oder Türrahmens erzielt wird.

Ausführungsbeispiele der Erfindung werden nachfolgend anhand der Zeichnungen erläutert. Die Zeichnungen zeigen dabei in
- Fig. 1: die einzelnen Halbfabrikatabschnitte eines zu bildenden Fensterrahmens, in
- Fig. 2: einen aus diesen Halbfabrikaten zusammengesetzten Fensterrahmen, in
- Fig. 3: zwei zusammenwirkende Rahmenteile eines Fenster mit eingesetzten Blechprofilen, in
- Fig. 4: die Halterung des Blechprofiles mittelbar an dem aus Holz bestehenden Rahmenteil eines Fensters und in
- Fig. 5: in einer schaubildlichen Darstellung die Ausbildung des Blechprofilabschnittes.

In den Fig. 1 und 2 sind zwei horizontale Rahmenteile 22, 23 und zwei vertikale Rahmenteile 24, 25 als Halbfabrikate dargestellt, wobei an diesen Rahmenteilen Verbindungsmittel 26 angeordnet sind. Bei dem dargestellten Ausführungsbeispiel handelt es sich dabei um Dübelverbindungen, die beispielsweise in die vertikalen Rahmenteile 22, 23 eingelassen sind und in entsprechende Bohrungen 27 der vertikalen Rahmenteile 24, 25 eingesetzt und festgelegt werden können.

Die als Halbfabrikate hergestellten Rahmenteile 22 bis 25 können in der Fertigungsstätte fertig oberflächenbearbeitet werden, so dass auch die Kantenbereiche im Verbindungsbereich zwischen den vertikalen und den horizontalen Rahmenteilen sauber bearbeitet werden können, ohne dass hier eine Nachbearbeitung von Hand erforderlich ist.

Diese aus Holz bestehenden Rahmenprofilteile können aus einfachem Holz, beispielsweise Kiefernholz hergestellt werden, da sie keinerlei Witterungseinflüssen ausgesetzt sind, sondern nur die Statik des Rahmens erbringen müssen, und eine solche Festigkeit aufweisen müssen, dass sie das Gewicht der eingesetzten Glasscheibe und die Kräfte der eingesetzten Beschlagelemente aufnehmen müssen, wobei sie ― da sie aus Holz bestehen ― gleichzeitig als Wärme- und Schallschutz dienen. Diese als Halbfabrikate ausgebildeten und aus Holz bestehenden Rahmenteile 22 bis 25 erbringen also die Statik des Fensters, ohne das Rücksicht auf Umwelteinflüsse genommen werden muß. Die Außenschale, d. h. die Schale, die den Witterungseinflüssen ausgesetzt ist, wird durch Abdeckprofile 21 geschaffen, wobei hier Materialien eingesetzt werden können, die einerseits die erforderliche Witterungsbeständigkeit aufweisen, andererseits aber auch nach außen hin die Ästhetik des Fensters erbringen. So ist es hier beispielsweise möglich, Kupferprofile einzusetzen oder sogar Edelmetallprofile.

Natürlich ist es auch möglich, andere als aus Blech bestehende, der Witterung ausgesetzte witterungsbeständige Außenschalen einzusetzen, beispielsweise aus Kunststoff, Holz, Glas, Naturstein oder Keramik. Entscheidend ist, dass die aus Halbfabrikaten gefertigten und aus Holz bestehenden Rahmenteile die Statik des Fensters erbringen, fix und fertig maschinell vorbearbeitet und oberflächenbehandelt werden können und die an diesen statischen Teilen anzubringenden Abdeckprofile einerseits als Wetterschutz, andererseits der Ästhetik dienen. Die Abdeckprofile werden vorzugsweise auf die Rahmenteile aufgeschoben, so dass Halbfabrikate geschaffen werden, und diese Halbfabrikate - bestehend aus den aus Holz bestehenden Rahmenteilen und den Abdeckprofilen - werden dann zu einem fertigen Rahmen miteinander verbunden.

In Fig. 3 sind zwei Rahmenteile 15 und 16 dargestellt, die über eine Dichtung 19 gegeneinander abgedichtet sind, wobei das Rahmenteil 15 eine Verglasung 14 trägt. Nach außen hin sind die beiden Rahmenteile 15 und 16 durch Blechprofilabschnitte 21 abgedeckt und gegen Witterungseinflüsse geschützt. Diese Blechprofilabschnitte 21 werden in Aufnahmenuten 11 und 12 gehalten, die in den aus Holz bestehenden Rahmenteilen 22, 23, 24 und 25 ausgearbeitet sind, so dass keine zusätzlichen Befestigungsmittel für die Verbindung der äußeren und inneren Profile, d. h. der Abdeckprofile 21 mit den Holzprofilen, erforderlich sind.

In Fig. 4 werden die Abdeckprofilabschnitte 21 in Halterungsprofilen 17 und 18 gehalten, die ihrerseits an den aus Holz bestehenden Rahmenteilen 15 und 16 festgelegt sind, wobei hier das Rahmenteil 15 eine Verglasung 14 trägt und in den Halterungsprofilen 17 und 18 Aufnahmenuten 11 und 12 für die Abdeckprofilabschnitte 21 ausgeformt sind.

Fig. 5 zeigt schaubildlich einen Abdeckprofilabschnitt 21 mit Sichtschenkel 2, sich daran rechtwinklig anschließenden Randschenkeln 3 und 4 sowie sich an diese rechtwinklig anschließende Befestigungsschenkel 5 und 6, deren Enden abgekantet sind, und zwar in einem stumpfen Winkel α. Die Befestigungsschenkel 5 und 6 verlaufen etwa parallel zum Sichtschenkel 2 und die abgekanteten Enden 7, 8 sind nach innen, d. h. zum Sichtschenkel 2 hin, abgekantet.

Fig. 5 zeigt deutlich, dass wenigstens ein Ende der Befestigungsschenkel 5 und 6, und dort der abgekanteten Enden 7, 8, mit Gleitkanten 9 und 10 ausgerüstet sind, die durch Anfasen oder Abschrägen des freien Endteiles der Enden 7 und 8 des Blechprofiles 21 erzielt werden.

## Patentansprüche

1. Verfahren zur Herstellung von Rahmen für Fenster und/oder Türen, die aus horizontalen und vertikalen Rahmenteilen aus Holz bestehen, wobei diese Rahmenteile nach außen hin durch Abdeckprofile abgedeckt sind, **dadurch gekennzeichnet, dass** die Anbringung der Abdeckprofile (21) an den Rahmenteilen (22, 23; 24, 25, 15, 16) erfolgt und der Zusammenbau der so gebildeten Halbfabrikate zu einem Rahmen für Fenster und/oder Türen dem Einsatzfall entsprechend anschließend erfolgt.

2. Verfahren nach Anspruch 1, **dadurch gekennzeichnet, dass**
a) die den Rahmen bildenden horizontalen und vertikalen Rahmenteile (22, 23; 24, 25, 15, 16) als Vorfabrikate aus Holz hergestellt werden,
b) die Endbereiche der Rahmenteile (22, 23; 24, 25) mit zusammenwirkenden Verbindungsmitteln (26) versehen werden,
c) die Vorfabrikate fertig oberflächenbearbeitet werden,
d) die Rahmenteile (22, 23; 24, 25, 15, 16) ggf. mit Aufnahmenuten (11, 12) oder Halterungsprofilen (17, 18) für Abdeckprofile (2) ausgerüstet werden,
e) die Anbringung der Abdeckprofile (21) an den Rahmenteilen (22, 23; 24, 25, 15, 16) errfolgt und der Zusammenbau der so gebildeten Halbfabrikate dem Einsatzfall entsprechend vorgenommen wird.

3. Abdeckprofilabschnitt für das Verfahren nach Anspruch 1 oder 2 als Blechprofilabschnitt (21) aus Metall in einer Feinblechmaterialstärke, der C-förmig ausgebildet ist und einen Sichtschenkel (2), zwei an den Sichtschenkel (2) anschließende Randschenkel (3, 4) und zwei rückwärtige, an die Randschenkel (3, 4) anschließende, sich im wesentlichen parallel zum Sichtschenkel (2) erstreckende Befestigungsschenkel (5, 6) aufweist, **dadurch gekennzeichnet, dass** die Befestigungsschenkel (5, 6) an ihren freien Enden (7, 8) in einem stumpfen Winkel (α) abgekantet bzw. ausgebildet sind.

4. Abdeckprofil nach Anspruch 3, **dadurch gekennzeichnet, dass** die Enden (7, 8) der Befestigungsschenkel (5, 6) wenigstens an einem freien Ende des Profilabschnittes (21) je eine Gleitkante (9, 10) schaffend abgeschrägt sind.

## Claims

1. Process for producing window- or doorframes comprising vertical and horizontal frame sections in wood, whereby these frame sections are covered, on the outside, by cover elements, **characterized in that**, the cover elements (21) are attached to the frame sections (22, 23; 24, 25, 15, 16) and the assembly, of the semi-finished products formed in this way, into a frame for windows and/or doors then occurs in accordance with the given case of application.

2. Process in accordance with claim 1, **characterized in that**,
a) the horizontal and vertical frame sections (22, 23; 24, 25, 15, 16) forming the frames are produced as pre-fabricated products in wood,
b) the end areas of the frame sections (22, 23; 24, 25) are provided with connection means (26) acting in combination with each other,
c) the prefabricated product has its surfaces finished,
d) the frame sections (22, 23; 24, 25, 15, 16) are, where applicable, provided with uptake grooves (11, 12) or holding means (17, 18),
e) the cover elements (21) are attached to the frame sections (22, 23; 24, 25, 15, 16) and the semi-finished product, corresponding to the given case of application, formed in this way, is assembled.

3. Cover element section for the process in accordance with claim 1 or 2 as a C-form, thin, sheet metal section (21) having a display side (2), two rim arms (3, 4) adjoining the display side (2) and two rear attachment arms (5, 6) adjoining the rim arms (3, 4) and extending substantially parallel to the display arm (2), **characterized in that** the attachment arms (5, 6) are rounded off, at an obtuse angle (α), at their free ends (7, 8).

4. Cover element in accordance with claim 3, **characterized in that** the ends (7, 8) of the attachment arms (5, 6) are angled-off, on at least one free end of the element section (21), forming a sliding rim (9, 10).

## Revendications

1. Procédé pour la fabrication de cadres pour des fenêtres et (ou) des portes, composés de parties de cadre horizontales et verticales en bois, lesquelles parties de cadre sont couvertes vers l'extérieur par des profilés de couverture, **caractérisé en ce que** les profilés de couverture (21) sont appliqués sur les parties de cadre (22, 23 ; 24, 25, 15, 16) et les produits semi-finis ainsi obtenus sont ensuite assemblés de manière adéquate pour former un cadre pour fenêtre et (ou) porte.

2. Procédé selon la revendication 1, **caractérisé en ce que** :
a) les parties de cadre horizontales et verticales (22, 23 ; 24, 25, 15, 16) formant le cadre sont fabriquées sous la forme de produits préfabriqués en bois ;
b) les zones d'extrémité des parties de cadre (22, 23 ; 24, 25) sont pourvues de moyens d'assemblage (26) coopérants ;
c) les produits préfabriqués subissent un traitement de finition de surface ;
d) les parties de cadre (22, 23 ; 24, 25, 15, 16) sont éventuellement dotées de gorges de réception (11, 12) ou de profilés de fixation (17, 18) pour des profilés de couverture (2) ;
e) les profilés de couverture (21) sont appliqués sur les parties de cadre (22, 23 ; 24, 25, 15, 16) et les produits semi-finis ainsi obtenus sont assemblés en fonction de la situation d'utilisation.

3. Section de profilé de couverture pour le procédé selon la revendication 1 ou 2 servant de section de profilé en tôle (21) en métal ayant une faible épaisseur de matériau de tôle, qui est conformée en forme de C et qui présente un bras visible (2), deux bras de bord (3, 4) se raccordant au bras visible (2) et deux bras de fixation (5, 6) se raccordant aux bras de bord (3, 4) et sensiblement parallèles au bras visible (2), **caractérisée en ce que** les bras de fixation (5, 6) sont biseautés ou conformés à leur extrémité libre (7, 8) selon un angle obtus (α).

4. Profilé de couverture selon la revendication 3, **caractérisé en ce que** les extrémités (7, 8) des bras de fixation (5, 6) sont biseautées au moins à une extrémité libre de la section de profilé (21) en formant chacune un bord de glissement (9, 10).
